# FASCICULE DE BREVET EUROPEEN

(11) **EP 3 637 788 B1**
(45) Date de publication et mention de la délivrance du brevet: **19.01.2022**
(21) Numéro de dépôt: 19201696.2
(22) Date de dépôt: 07.10.2019
(51) Int. Cl.: H04R 1/06, H04R 9/02, H04R 9/06, H04R 7/12

(54) **HAUT-PARLEUR ÉLECTRODYNAMIQUE COMPORTANT UN SUPPORT ÉLASTIQUE POUR SOUTENIR UN CONDUCTEUR SOUPLE**
ELEKTRODYNAMISCHER LAUTSPRECHER, DER EINE ELASTISCHE HALTERUNG ZUM STÜTZEN EINES FLEXIBLEN LEITERS UMFASST
ELECTRODYNAMIC LOUDSPEAKER COMPRISING AN ELASTIC SUPPORT FOR SUPPORTING A FLEXIBLE CONDUCTOR

(30) Priorité: 08.10.2018 FR 1859323
(43) Date de publication de la demande: 15.04.2020
(73) Titulaire: Devialet, 75001 Paris (FR)
(72) Inventeur: COUTAREL, Sylvain, 63100 CLERMONT-FERRAND (FR); DAVEAU, Gaël, 37700 LA VILLE AUX DAMES (FR)
(74) Mandataire: Lavoix

(56) Documents cités:
- DE-A1- 3 804 542
- JP-U- S59 111 393
- US-A1- 2001 010 728
- US-A1- 2005 276 437
- US-A1- 2016 142 803

## Description

La présente invention concerne un haut-parleur électrodynamique, du type comportant
- un châssis fixe,
- un moteur fixé sur le châssis fixe, le moteur définissant au moins un entrefer, et
- un équipage mobile par rapport au châssis fixe suivant un axe, l'équipage mobile comprenant :
   > une membrane convexe dont la convexité est orientée vers l'extérieur du haut-parleur, et
   > une bobine d'excitation de la membrane, la bobine d'excitation étant disposée dans l'entrefer et définissant l'axe du haut-parleur ; et
- un conducteur souple connecté électriquement à la bobine d'excitation à une extrémité, et relié mécaniquement à une extrémité au châssis fixe à l'écart de son extrémité de connexion à la bobine d'excitation.

Des haut-parleurs sont présentés dans les documents DE 38 04 542 A1, US 2005/276437 A1, US 2001/010728 A1, US 2016/142803 A1 ou JP S59 111393 U.

De tels haut-parleurs sont généralement utilisés pour produire des sons à partir d'un signal électrique. Le conducteur souple, par exemple une tresse d'alimentation électrique, fournit de l'énergie électrique à la bobine d'excitation de sorte que la bobine d'excitation se déplace selon le signal électrique reçu. Cette tresse est solidarisée à une de ses extrémités à une partie fixe du haut-parleur et à son autre extrémité sur l'équipage mobile du haut-parleur sur lequel se trouve la bobine d'excitation.

Un tel haut-parleur ne donne cependant pas entière satisfaction. En effet, le signal électrique évoluant très rapidement, le conducteur souple est ainsi soumis à des sollicitations mécaniques violentes. Ceci peut augmenter la tension mécanique dans le conducteur souple, ainsi qu'affaiblir la connexion entre le conducteur souple et le châssis fixe, voire détacher le conducteur souple du châssis fixe de sorte à arrêter totalement le fonctionnement du haut-parleur.

Un but de la présente invention est de proposer un haut-parleur dont la connexion du conducteur souple est plus fiable, même sous sollicitations fréquentes.

A cet effet, l'invention a pour objet un haut-parleur électrodynamique du type précité, dans lequel le haut-parleur comporte en outre un support élastique fixé sur le châssis fixe et configuré pour soutenir le conducteur souple, le support élastique comprenant une rainure longitudinale dans laquelle est reçu le conducteur souple, chaque rainure longitudinale présentant une inclinaison évasée vers la membrane convexe.

Selon des modes particuliers de réalisation, l'alimentation comporte l'une ou plusieurs des caractéristiques suivantes :
- le support élastique présente une surface interne orientée vers l'axe du haut-parleur et une surface externe orientée à l'opposé de l'axe du haut-parleur,
   la surface interne du support élastique étant fixée sur le châssis fixe ;
- la rainure longitudinale est délimitée à sa bordure par des lèvres de maintien du conducteur souple dans la rainure longitudinale, lesquelles lèvres obturent partiellement la rainure longitudinale ;
- le conducteur souple est monté libre axialement dans la rainure longitudinale ;
- le support élastique comporte deux branches reliées par une même base, chaque branche étant configurée pour soutenir un conducteur souple ;
- le support élastique est réalisé en un matériau élastomère, par exemple Butadiène-acrylonitrile ou un matériau en élastomère thermoplastique ; et
- le support élastique présente une dureté Shore A comprise entre 60 et 80.

L'invention sera mieux comprise à la lecture de la description qui va suivre, donnée uniquement à titre d'exemple et faite en se référant aux dessins sur lesquels :
- la Figure 1 est une vue en coupe d'un haut-parleur selon l'invention, la coupe étant prise selon un plan passant par l'axe du haut-parleur ;
- la Figure 2 est une vue en perspective d'un support élastique selon l'invention ;
- la Figure 3 est une vue en face du support élastique de la Figure 2, la vue étant également prise sans la membrane convexe et le châssis fixe du haut-parleur ;
- la Figure 4 est une vue similaire à la Figure 2, la vue représentant le châssis fixe et la fixation du support élastique sur le châssis fixe; et
- la Figure 5 est une vue en perspective détaillée du support élastique de la Figure 2.

Dans la description qui va suivre, les expressions « avant » et « arrière » sont à entendre en référence à la direction de propagation principale des sons d'un haut-parleur. La direction avant correspond à l'extérieur du haut-parleur, et la direction arrière correspond à l'intérieur du haut-parleur.

La Figure 1 illustre un haut-parleur électrodynamique 10. Il est avantageusement sensiblement de révolution autour d'un axe A-A'.

Le haut-parleur 10 comporte un châssis fixe 12, un moteur 14 fixé sur le châssis fixe 12, et un équipage mobile 16 déplaçable axialement par rapport au châssis fixe 12.

Le châssis fixe 12 est également connu sous le nom « saladier ». Il comprend un fond 20 et une paroi circonférentielle 22 reliant le fond 20.

La paroi circonférentielle 22 présente une forme tronconique de l'axe A-A' évasée vers l'avant du haut-parleur 10.

Le moteur 14 comprend un aimant définissant au moins un entrefer 24.

L'équipage mobile 16 comprend un porte-bobine 26 cylindrique d'axe A-A'. Il comprend également une bobine d'excitation 28 bobinée sur la surface extérieure du porte-bobine 26. L'équipage mobile 16 comprend également une membrane convexe 30.

La bobine d'excitation 28 est disposée dans l'entrefer 24. Elle définit l'axe A-A' du haut-parleur 10. Elle est apte à osciller suivant l'axe A-A' autour d'une position d'équilibrage représenté sur les Figures.

Dans la description qui va suivre, la direction « axiale » signifie la direction suivant l'axe A-A'.

La membrane convexe 30 est raccordée au porte-bobine 26. Elle est apte à être mise en mouvement par la bobine d'excitation 28 de sorte à être déplacée conjointement avec la bobine d'excitation 28.

La membrane convexe 30 présente une convexité orientée vers l'extérieur du haut-parleur 10. La membrane convexe 30 présente une forme de calotte sphérique ou de dôme.

Avantageusement, l'équipage mobile 16 comprend également un treillis 32 interposé entre le porte-bobine 26 et la membrane convexe 30. Le treillis 32 raccorde le porte-bobine 26 et la membrane convexe 30.

Comme particulièrement visible sur les Figures 2 à 4, le haut-parleur 10 comporte également au moins un conducteur souple 36, par exemple deux conducteurs souples 36, et un support élastique 38 configuré pour soutenir le conducteur souple 36.

Le conducteur souple 36 est par exemple une tresse d'alimentation électrique pour fournir de l'énergie électrique au haut-parleur 10.

Le conducteur souple 36 comprend une extrémité (non-représentée sur les Figures) de connexion à la bobine d'excitation et une extrémité 40 de connexion au châssis fixe à l'écart de l'extrémité de connexion à la bobine d'excitation.

Le support élastique 38 présente une surface interne 46 orientée vers l'axe A-A' et une surface externe 48 orientée à l'opposé de l'axe A-A'. La surface interne 46 du support élastique 38 est fixée sur le châssis fixe 12 (visible sur les Figures 1, 2, et 4). Elle présente une forme complémentaire au châssis fixe 12.

Le support élastique 38 est réalisé en un matériau élastomère, par exemple Butadiène-acrylonitrile ou un matériau en élastomère thermoplastique.

Le support élastique 38 présente une dureté Shore A comprise entre 60 et 80.

Comme représenté sur la Figure 5, le support élastique 38 comprend une base 50 et deux branches 52 reliées par la base 50 depuis l'une de leurs extrémités. Le support élastique 38 présente donc une forme de U évasé.

La base 50 présente une forme trapézoïde évasée vers l'extérieur du haut-parleur 10.

Chaque branche 52 est configurée pour soutenir un conducteur souple 36. Elle comprend une rainure longitudinale 56 bordée par des lèvres de maintien 58.

La rainure longitudinale 56 s'étend sensiblement suivant la direction axiale. Elle est configurée pour recevoir le conducteur souple 36. Le conducteur souple 36 est montée libre axialement dans la rainure longitudinale 56. Son mouvement axial est seulement entravé par les forces de friction avec l'élastomère constituant le support élastique 38.

Chaque rainure longitudinale 56 présente une inclinaison évasée vers la membrane convexe 30. L'inclinaison des rainures longitudinales 56 aide à contrôler la trajectoire du conducteur souple 36, à la fois au repos et lors du fonctionnement du haut-parleur 10. Le « chemin » suivi par le conducteur souple 36 est ainsi mieux contrôlé, ce qui permet d'éviter qu'il suive des chemins qui accéléreraient sa dégradation.

Les lèvres de maintien 58 délimitent la rainure longitudinale 56 à sa bordure. Les lèvres de maintien 58 obturent partiellement la rainure longitudinale 56 de sorte que le conducteur souple 36 est maintenu dans la rainure longitudinale 56 et ne sorte pas par les lèvres de maintien 58.

Le haut-parleur 10 comporte en outre une embase 60 configurée pour être maintenue par le support élastique 38 par le haut. L'embase 60 est collée sur le support élastique 38.

L'embase 60 comprend une platine ayant à chaque extrémité 62, 64 un connecteur 66 délimitant un orifice 68 d'immobilisation du conducteur souple 36. Chaque connecteur souple 36 est prolongé par une tige métallique 70 qui est elle-même connectée à un circuit imprimé de commande du haut-parleur 10.

Grâce à l'invention décrite ci-dessus, la sécurité de fixation entre le châssis fixe 12 et la bobine d'excitation 28 au moyen du conducteur souple 36 est améliorée. En effet, même si la bobine d'excitation 28 est soumise à des vibrations évoluant très rapidement, le support élastique 38 absorbe au moins partiellement des forces de tir exercées sur le conducteur souple 36, et diminue ainsi le risque de détachement entre le conducteur souple 36 et le châssis fixe 12.

De plus, cette invention permet de dissocier les deux fonctions de l'embase 60 de tiges 70 d'un haut-parleur 10, fonctions qui ont des caractéristiques antagonistes :
1) la fonction de maintien des conducteurs souples 36, ce qui nécessite une fixation immobile dans la direction perpendiculaire à la direction axiale ;
2) la fonction de liaison de la tige 70 au châssis fixe 12, ce qui nécessite de la souplesse afin de permettre une insertion du haut-parleur 10 dans une enceinte sans risque de casse de la tige 70.

En outre, l'utilisation d'un support élastique 38 pour maintenir les conducteurs souples 36 permet également de créer une liaison souple entre le conducteur souple 36 et le châssis fixe 12 du haut-parleur 10 et ainsi de ne pas concentrer la contrainte dans le conducteur souple 36 au niveau de la fixation à ce châssis fixe 12.

## Revendications

1. Haut-parleur (10) électrodynamique, comportant :
- un châssis fixe (12),
- un moteur (14) fixé sur le châssis fixe (12), le moteur (14) définissant au moins un entrefer (24), et
- un équipage mobile (16) par rapport au châssis fixe (12) suivant un axe (A-A'), l'équipage mobile (16) comprenant :
> une membrane convexe (30) dont la convexité est orientée vers l'extérieur du haut-parleur (10), et
> une bobine d'excitation (28) de la membrane (30), la bobine d'excitation (28) étant disposée dans l'entrefer (24) et définissant l'axe (A-A') du haut-parleur (10),
- un conducteur souple (36) connecté électriquement à la bobine d'excitation (28) à une extrémité, et relié mécaniquement à une extrémité au châssis fixe (12) à l'écart de son extrémité de connexion à la bobine d'excitation (28),
le haut-parleur (10) comportant en outre un support élastique (38) fixé sur le châssis fixe (12) et configuré pour soutenir le conducteur souple (36),
le support élastique (38) comprenant une rainure longitudinale (56) dans laquelle est reçu le conducteur souple (36),
**caractérisé en ce que** chaque rainure longitudinale (56) présente une inclinaison évasée vers la membrane convexe (30).

2. Haut-parleur (10) électromagnétique selon la revendication 1, dans lequel le support élastique (38) présente une surface interne (46) orientée vers l'axe (A-A') du haut-parleur (10) et une surface externe (48) orientée à l'opposé de l'axe (A-A') du haut-parleur (10),
la surface interne (46) du support élastique (38) étant fixée sur le châssis fixe (12).

3. Haut-parleur (10) électromagnétique selon la revendication 1, dans lequel la rainure longitudinale (56) est délimitée à sa bordure par des lèvres de maintien (58) du conducteur souple (36) dans la rainure longitudinale (56), lesquelles lèvres (58) obturent partiellement la rainure longitudinale (56).

4. Haut-parleur (10) électromagnétique selon la revendication 1 ou 3, dans lequel le conducteur souple (36) est montée libre axialement dans la rainure longitudinale (56).

5. Haut-parleur (10) électromagnétique selon l'une quelconque des revendications précédentes, dans lequel le support élastique (38) comporte deux branches (52) reliées par une même base (50), chaque branche (52) étant configurée pour soutenir un conducteur souple (36).

6. Haut-parleur (10) électromagnétique selon l'une quelconque des revendications précédentes, dans lequel le support élastique (38) est réalisé en un matériau élastomère, par exemple Butadiène-acrylonitrile ou un matériau en élastomère thermoplastique.

7. Haut-parleur (10) électromagnétique selon l'une quelconque des revendications précédentes, dans lequel le support élastique (38) présente une dureté Shore A comprise entre 60 et 80.

## Patentansprüche

1. Elektrodynamischer Lautsprecher (10), umfassend:
- einen festen Rahmen (12),
- einen Motor (14), der an dem festen Rahmen (12) befestigt ist, wobei der Motor (14) mindestens einen Luftspalt (24) definiert, und
- ein bewegliches Sensorteil (16) in Bezug auf den festen Rahmen (12), entlang einer Achse (A-A'), das bewegliche Sensorteil (16) umfassend:
> eine konvexe Membran (30), deren Konvexität zu der Außenseite des Lautsprechers (10) ausgerichtet ist, und
> eine Erregerspule (28) der Membran (30), wobei die Erregerspule (28) in dem Luftspalt (24) angeordnet ist und die Achse (A-A') des Lautsprechers (10) definiert,
- einen flexiblen Leiter (36), der elektrisch mit der Erregerspule (28) verbunden ist und an einem Ende mechanisch mit dem festen Rahmen (12) beabstandet von seinem Verbindungsende mit der Erregerspule (28) verbunden ist,
der Lautsprecher (10) ferner umfassend eine elastische Halterung (38), die an dem festen Rahmen (12) befestigt und konfiguriert ist, um den flexiblen Leiter (36) zu halten,
die elastische Halterung (38) umfassend eine Längsnut (56) aufweist, in der der flexible Leiter (36) aufgenommen ist,
**dadurch gekennzeichnet, dass** jede Längsnut (56) eine sich aufweitende Neigung in Richtung der konvexen Membran (30) aufweist.

2. Elektromagnetischer Lautsprecher (10) nach Anspruch 1, wobei die elastische Halterung (38) eine Innenfläche (46), die zu der Achse (A-A') des Lautsprechers (10) ausgerichtet ist, und eine Außenfläche (48), die weg von der Achse (A-A') des Lautsprechers (10) ausgerichtet ist, aufweist,
die Innenfläche (46) der elastischen Halterung (38) an dem festen Rahmen (12) befestigt ist.

3. Elektromagnetischer Lautsprecher (10) nach Anspruch 1, wobei die Längsnut (56) an ihrem Rand durch Haltelippen (58) des flexiblen Leiters (36) in der Längsnut (56) begrenzt ist, wobei diese Lippen (58) die Längsnut (56) teilweise verschließen.

4. Elektromagnetischer Lautsprecher (10) nach Anspruch 1 oder 3, wobei der flexible Leiter (36) axial frei in der Längsnut (56) montiert ist.

5. Elektromagnetischer Lautsprecher (10) nach einem der vorherigen Ansprüche, wobei die elastische Halterung (38) zwei Schenkel (52) umfasst, die durch eine selbe Basis (50) verbunden sind, wobei jeder Schenkel (52) konfiguriert ist, um einen flexiblen Leiter (36) zu halten.

6. Elektromagnetischer Lautsprecher (10) nach einem der vorherigen Ansprüche, wobei die elastische Halterung (38) aus einem Elastomermaterial, z. B. Butadien-Acrylnitril oder einem thermoplastischen Elastomermaterial, gefertigt ist.

7. Elektromagnetischer Lautsprecher (10) nach einem der vorherigen Ansprüche, wobei die flexible Halterung (38) eine Shore A-Härte zwischen 60 und 80 aufweist.

## Claims

1. An electrodynamic loudspeaker (10), comprising:
- a fixed frame (12),
- a motor (14) attached to the fixed frame (12), the motor (14) defining at least one air gap (24), and
- a mobile assembly (16) movable with respect to the fixed frame (12) along an axis (A-A'), the mobile assembly (16) comprising:
> a convex diaphragm (30) whose convexity is directed outwards from the loudspeaker (10), and
> an excitation coil (28) of the diaphragm (30), the excitation coil (28) being arranged in the air gap (24) and defining the axis (A-A') of the loudspeaker (10),
- a flexible conductor (36) electrically connected to the excitation coil (28) at one end, and mechanically connected at one end to the fixed frame (12) away from its connection end to the excitation coil (28),
the loudspeaker (10) further comprising a resilient support (38) attached to the fixed frame (12) and configured to support the flexible conductor (36),
the resilient support (38) comprising a longitudinal groove (56) in which the flexible conductor (36) is received,
**characterised in that** each longitudinal groove (56) has a flared slope towards the convex diaphragm (30).

2. The electromagnetic loudspeaker (10) according to claim 1, wherein the elastic support (38) has an inner surface (46) facing the axis (A-A') of the loudspeaker (10) and an outer surface (48) facing away from the axis (A-A') of the loudspeaker (10),
the inner surface (46) of the elastic support (38) being secured to the fixed frame (12).

3. The electromagnetic loudspeaker (10) according to claim 1, wherein the longitudinal groove (56) is delimited at its edge by retaining lips (58) of the flexible conductor (36) in the longitudinal groove (56), which lips (58) partially close the longitudinal groove (56).

4. The electromagnetic loudspeaker (10) according to claim 1 or 3, wherein the flexible conductor (36) is mounted axially free in the longitudinal groove (56).

5. The electromagnetic loudspeaker (10) according to any of the preceding claims, wherein the resilient support (38) comprises two legs (52) connected by a common base (50), each leg (52) being configured to support a flexible conductor (36).

6. The electromagnetic loudspeaker (10) according to any one of the preceding claims, wherein the resilient support (38) is made of an elastomeric material, e.g. Butadiene-acrylonitrile or a thermoplastic elastomeric material.

7. The electromagnetic loudspeaker (10) according to any one of the preceding claims, wherein the resilient support (38) has a Shore A hardness of between 60 and 80.
